# EUROPÄISCHE PATENTSCHRIFT

(11) **EP 0 021 062 B1**
(45) Veröffentlichungstag und Bekanntmachung des Hinweises auf die Patenterteilung: **10.04.1985**
(21) Anmeldenummer: 80102905.9
(22) Anmeldetag: 23.05.1980
(51) Int. Cl.: G04G 7/02, G08G 1/07

(54) **Verfahren zur Vornahme einer Plausibilitätsprüfung bezüglich aufeinanderfolgend auftretender Zeitinformationen in Verkehrssignalanlagen**
Method for performing a plausibility test concerning successively occurring time information in traffic-light systems
Procédé pour effectuer un test de plausibilité sur des informations de temps reçues en succession dans des installations de feux de signalisation routière

(30) Priorität: 07.06.1979 DE 2923121
(43) Veröffentlichungstag der Anmeldung: 07.01.1981
(73) Patentinhaber: SIEMENS AKTIENGESELLSCHAFT, 80333 München (DE)
(72) Erfinder: Schnippert, Horst, Ing.-grad., D-8000 München 21 (DE); Brunner, Heinrich, Dipl.-Ing., D-8183 Rottach-Egern (DE); Kéry, Bálint, Dipl.-Ing., D-8011 Hofolding (DE)

## Beschreibung

Die Erfindung bezieht sich auf ein Verfahren entsprechend dem Oberbegriff des Patentanspruches.

Ein solches Verfahren ist ohne Bezug auf Verkehrssignalanlagen aus der DE-A-1 416 202 bekannt.

Bei dem bekannten Verfahren werden die periodisch ausgesandten Zeitinformationen empfangsseitig zunächst in einem ersten Speicher festgehalten. Vor dem Einspeichern einer neuen Zeitinformation in den ersten Speicher wird die bisher im ersten Speicher festgehaltene Zeitinformation auf einen zweiten Speicher übertragen und dort unter Addition der Zeitspanne, die zwischen zwei Zeitinformationsübertragungen verstreicht, verändert. Danach erfolgt ein Vergleich der Speicherinhalte der beiden Speicher. Ergibt dieser Vergleich Übereinstimmung, so wird ein Zähler weitergeschaltet. Ergibt der Speichervergleich keine Übereinstimmung der Speicherinhalte, so wird der Zähler zurückgestellt. Erst wenn ein bestimmter Zählerstand erreicht ist, wird dies als Empfang ungestörter Zeitinformationen ausgewertet und nun der zweite Speicher vom Speichervergleich abgetrennt und der Inhalt des zweiten Speichers autonom im Rhythmus der zwischen zwei Zeitinformationen liegenden Zeitspannen um den Betrag dieser Zeitspannen verändert. Der jeweilige Inhalt des zweiten Speichers dient dann als empfangsseitig verwertbare Zeitinformation.

Bei der Veränderung des Inhalts des zweiten Speichers kann es aber zu Störungen kommen.

Aufgabe vorliegender Erfindung ist es daher, ein Verfahren der eingangs genannten Art derart weiterzubilden, dass eine empfangene und als richtig bewertete Zeitinformation zur Steuerung der Verkehrssignalanlage zur Verfügung steht.

Erfindungsgemäss ergibt sich die Lösung dieser Aufgabe durch eine den kennzeichnenden Merkmalen des Patentanspruches entsprechende Ausbildung des Verfahrens.

Ein Ausführungsbeispiel der Erfindung wird nachstehend anhand einer Figur noch näher erläutert.

Die in der Zeichnung dargestellte Schaltungsanordnung umfasst eine Zeitinformations-Empfangseinrichtung, bestehend aus einem Empfänger Rec und einem diesem Empfänger Rec nachgeschalteten Decoder Dec. Der Empfänger Rec mag ein Funkempfänger sein, der eingangsseitig mit einer Antenne Ant verbunden ist, die beispielsweise eine Ferritantenne sein kann. Der Empfänger Rec mag so ausgelegt sein, dass er beispielsweise die von dem Zeitmarken- und Normalfrequenzsender DCF 77 jeweils ausgesendeten Zeitinformationen empfängt. Diese Zeitinformationen treten seriell auf; sie umfassen Sekunden-, Minuten-, Stunden-, Kalendertags-, Wochentags-, Kalendermonats- und Jahres-Informationen. An dieser Stelle sei angemerkt, dass die vorliegende Erfindung nicht auf den seriellen Empfang von Zeitinformationen der gerade betrachteten Art beschränkt ist. Vielmehr kann die vorliegende Erfindung auch in anderer Art und Weise auftretende Zeitinformationen in der nachstehend noch näher zu betrachtenden Weise verarbeiten. So könnte der Empfänger Rec auch derart ausgelegt sein, dass er jeweils parallel ihm eingangsseitig zugeführte Zeitinformationen aufnimmt.

Der Decoder Dec, der die von dem Empfänger Rec jeweils empfangenen Zeitinformationen in für eine anschliessende Weiterverarbeitung geeignete Form umsetzt, weist zwei Ausgänge a1 und a2 auf. Der Ausgang a1 umfasst dabei eine Mehrzahl von Einzelausgängen, die über eine entsprechende mehradrige Leitung Lz mit einer entsprechenden Anzahl von Einzeleingängen eines Speichereingangs ez1 eines ersten Speichers M1 verbunden sind. An dem Ausgang a1 des Decoders Dec treten die eigentlichen Zeitinformationen auf, also die vollständigen Zeitangaben, die in den von dem Empfänger Rec jeweils empfangenen Zeitinformationen enthalten sind. An dem anderen Ausgangs a2 des Decoders Dec mögen in einem bestimmten Rhythmus Impulse auftreten, die über eine Leitung Lm weitergeleitet werden. Geht man vom Empfang der von dem Sender DCF 77 ausgesendeten Zeitinformationen aus, so werden die am Ausgang a2 des Decoders Dec auftretenden Impulse sogenannte Minutenimpulse sein, die also am Ende jeder Sendeminute des betreffenden Senders auftreten.

Die am Ausgang a2 des Decoders Dec angeschlossene Leitung Lm ist an einem Freigabeeingang en1 des genannten ersten Speichers M1 angeschlossen. Dieser Speicher M1 - der eine solche Speicherkapazität haben wird, dass er die seinem Speichereingang ez1 jeweils zugeführte Zeitinformation zu speichern vermag - wird für eine Einspeicherung der an seinem gerade erwähnten Speichereingang ez1 jeweils anliegenden Zeitinformation dann freigegeben, wenn seinem Freigabeeingang en1 ein entsprechender Impuls als Freigabeimpuls zugeführt wird. An der mit az1 bezeichneten Ausgangsseite des Speichers M1 sind zwei Verknüpfungsschaltungen Vs1, Vs2 mit ihrer jeweils einen Eingangsseite und ein Vergleicher Com mit seiner einen Eingangsseite ev1 angeschlossen. Die Verknüpfungsschaltungen Vs1, Vs2 und der Vergleicher Com sind mit ihren erwähnten Eingangsseiten jeweils über eine Mehrzahl von Verbindungsleitungen mit der Ausgangsseite az1 des Speichers M1 verbunden. Dies ist durch die betreffende Verbindungsleitungen kreuzende Schrägstriche angedeutet. Bezüglich der Verknüpfungsschaltungen Vs1, Vs2 sei noch angemerkt, dass diese eine Mehrzahl von Verknüpfungsgliedern enthalten, welche - wie in der Zeichnung angedeutet - beispielsweise durch UND-Glieder gebildet sein mögen.

Die Verknüpfungsschaltung Vs1 ist ausgangsseitig über eine entsprechende Mehrzahl von Verbindungsleitungen mit der Eingangsseite ez2 eines zweiten Speichers M2 verbunden. Dieser Speicher M2, der eine entsprechende Speicherkapazität aufweist wie der Speicher M1, ist mit einem gesonderten Steuereingang ec mit der bereits erwähnten Leitung Lm verbunden. Ein diesem Steuereingang ec des Speichers M2 zugeführter Impuls bewirkt, dass der Speicherinhalt des Speichers M2 - also die in diesem Speicher M2 enthaltene Zeitinformation - um einen festgelegten Zeitwert, beispielsweise um eine Minute, erhöht wird.

Der Speicher M2 ist ausgangsseitig über eine Mehrzahl von Leitungen mit einem eine entsprechende Anzahl von Einzeleingängen aufweisenden Eingang ev2 des Vergleichers Com verbunden. Der Vergleicher Com ist mit einem Freigabeeingang em an der oben bereits erwähnten Leitung Lm angeschlossen. Dieser Steuereingang em des Vergleichers Com ist so ausgelegt, dass der Vergleicher Com erst mit Auftreten der Rückflanke eines auf der Leitung Lm auftretenden Impulses hin einen Vergleichsvorgang bezüglich der an seinen Eingängen ev1 und ev2 liegenden Zeitinformationen vorzunehmen vermag.

Der Vergleicher Com weist zwei Ausgänge av1 und av2 auf. Von dem Ausgang av1 gibt der Vergleicher Com dann ein bestimmtes Ausgangssignal (Binärsignal «H») ab, wenn er eine Übereinstimmung zwischen den ihm eingangsseitig jeweils für einen Vergleich zugeführten Zeitinformationen feststellt. Aus diesem Grunde ist an dem Ausgang av1 des Vergleichers Com auch ein Gleichheitszeichen angedeutet. Von seinem Ausgang av2 gibt der Vergleicher Com dann ein bestimmtes Ausgangssignal (Binärsignal «H») ab, wenn er eine Ungleichheit zwischen den ihm eingangsseitig für einen Vergleich jeweils zugeführten Zeitinformationen feststellt. Aus diesem Grunde ist an dem Ausgang av2 des Vergleichers Com auch ein Ungleichheitszeichen angedeutet.

Der Vergleicher Com ist mit seinem Ausgang av1 mit einem Eingang der Verknüpfungsschaltung Vs2 verbunden. Mit seinem anderen Ausgang av2 ist der Vergleicher Com mit einem Eingang der Verknüpfungsschaltung Vs1 verbunden. Auf die Abgabe eines bestimmten Ausgangssignals (Binärsignal «H») von dem jeweiligen Ausgang av1 bzw. av2 des Vergleichers Com hin ist entweder die Verknüpfungsschaltung Vs2 oder die Verknüpfungsschaltung Vs1 für die Übertragung von ihr eingangsseitig zugeführten Zeitinformationen übertragungsfähig gemacht.

Die Verknüpfungsschaltung Vs2 ist ausgangsseitig über eine Mehrzahl von Leitungen mit der Speichereingangsseite ez3 eines dritten Speichers M3 verbunden. Dieser Speicher M3 enthält, wie noch ersichtlich werden wird, die für die betrachtete Schaltungsanordnung jeweils aktuelle Zeitinformation. Der Speicher M3 ist mit einem Freigabeeingang en3 im vorliegenden Fall am Ausgang eines Zählers Cnt angeschlossen, der eingangsseitig an dem Ausgang av2 des Vergleichers Com angeschlossen ist.

Der Speicher M3 ist ausgangsseitig an einem Steuereingang ed einer Steuereinrichtung Con angeschlossen, die die Abwicklung von Verkehrssignalprogrammen in einer Verkehrssignalanlage steuert, der sie zugehörig ist. Von dieser Verkehrssignalanlage sind im übrigen lediglich zwei Signalgeber Sg1 und Sg2 angedeutet, denen entsprechende Steuersignale von der Steuereinrichtung Con zugeführt werden. Diese Signalgeber mögen beispielsweise jeweils eine grüne Signallampe (in der Zeichnung durch einen Kreis mit einem senkrechten Strich angedeutet) und eine rote Signallampe (in der Zeichnung durch einen Kreis mit einem waagrechten Strich angedeutet) enthalten. Die Steuereinrichtung Con ist mit einem Eingang/Ausgang eam mit einem Programmspeicher PROM verbunden, der die jeweils zu benutzenden Verkehrssignalprogramme enthält, die nach Massgabe der von dem Speicher M3 jeweils zugeführten Zeitinformationen ausgewählt und in der Steuereinrichtung Con verarbeitet werden. Die betreffenden Programme können in dem Programmspeicher PROM fest eingespeichert sein, oder aber sie können dem Programmspeicher PROM von einer mehreren Verkehrssignalanlagen übergeordneten Verkehrszentrale von Zeit zu Zeit zugeführt werden. Von Bedeutung für den vorliegenden Fall ist dabei jedoch, dass der Programmspeicher PROM jeweils unterschiedliche Verkehrssignalprogramme enthält, die zu verschiedenen Zeiten für die betreffende Verkehrssignalanlage abzuwickeln sind. Im einfachsten Fall kann der Programmspeicher PROM beispielsweise ein Feiertags-Verkehrssignalprogramm und ein Werktags-Verkehrssignalprogramm enthalten, um den an Feiertagen und Werktagen vorliegenden unterschiedlichen Verkehrsbedingungen im Bereich der zugehörigen Verkehrssignalanlage gerecht zu werden.

Im folgenden wird die Arbeitsweise der in der Zeichnung dargestellten Anordnung näher erläutert. Zu diesem Zweck sei angenommen, dass sich in den Speichern M1, M2 und M3 zunächst keinerlei Zeitinformation befindet. Wird nunmehr durch den Empfänger Rec eine Zeitinformation empfangen, so wird diese Zeitinformation in den Speicher M1 eingespeichert. Zugleich damit wird der Inhalt des Speichers M2 um einen bestimmten festgelegten Zeitwert erhöht. Da der Speicherinhalt des Speichers M2 zunächst Null war, wird sich in diesem Speicher M2 sodann lediglich der für eine Erhöhung vorgesehene Zeitwert befinden. Dieser Zeitwert wird am Ende des auf der Leitung Lm auftretenden Impulses in dem Vergleicher Com mit der in dem Speicher M1 enthaltenen Zeitinformation verglichen. Da anzunehmen ist, dass der Vergleicher Com dabei eine Ungleichheit zwischen den miteinander verglichenen Signalen feststellt, gibt er an seinem Ausgang av2 ein bestimmtes Ausgangssignal (Binärsignal «H») ab. Das Auftreten dieses Ausgangssignals bewirkt, dass die Verknüpfungsschaltung Vs1 für die vom Speicher M1 abgegebene Zeitinformation übertragungsfähig ist. Die betreffende Zeitinformation gelangt somit in den Speicher M2 hinein, der daraufhin den gleichen Speicherinhalt besitzt wie der Speicher M1. Der Vergleicher Com ist zu diesem Zeitpunkt jedoch nicht mehr wirksam, um den korrigierten Speicherinhalt des Speichers M2 mit dem Speicherinhalt des Speichers M1 zu vergleichen. Einen entsprechenden Vergleich führt der Vergleicher Com jedoch aus, wenn vom Ausgang a2 des Decoders Dec ein weiterer Impuls über die Leitung Lm abgegeben worden ist. Dies ist der Fall, nachdem der Empfänger Rec eine weitere Zeitinformation empfangen hat, die auch von dem Decoder Dec entsprechend decodiert worden ist. In diesem Fall bewirkt das Auftreten eines Impulses auf der Leitung Lm, dass die nunmehr vorliegende neue Zeitinformation in den Speicher M1 eingespeichert wird. Ausserdem bewirkt der auf der Leitung Lm auftretende Impulse, dass die in dem Speicher M2 noch enthaltene «alte» Zeitinformation um einen festgelegten Zeitwert, beispielsweise um eine Minute, erhöht wird. Dabei seien die Verhältnisse so gewählt, dass der erwähnte festgelegte Zeitwert gleich der Differenz zwischen zwei von dem Empfänger Rec aufeinanderfolgend aufgenommenen Zeitinformationen ist.

Durch die zuletzt betrachteten Vorgänge in den Speichern M1 und M2 wird der Vergleicher Com nunmehr eine Übereinstimmung zwischen den durch ihn miteinander verglichenen Signalen bzw. Zeitinformationen feststellen. Dies hat zur Folge, dass daraufhin die Verknüpfungsschaltung Vs2 übertragungsfähig wird, wodurch die in dem Speicher M1 noch enthaltene «neue» Zeitinformation als aktuelle Zeitinformation in den Speicher M3 eingespeichert wird. Damit steht also für die Steuereinrichtung Con der Verkehrssignalanlage die für die Auswahl und Verarbeitung eines Verkehrssignalprogramms aus dem Programmspeicher PROM erforderliche Zeitinformation zur Verfügung. Diese Zeitinformation ist dabei einer Plausibilitätsprüfung unterzogen worden. Wie erläutert, wird die in dem Speicher M1 eingespeicherte Zeitinformation nur dann als aktuelle Zeitinformation in den Speicher M3 eingespeichert, wenn sie zu der zuvor aufgenommenen und in dem Speicher M2 gespeicherten Zeitinformation in einer festgelegten Beziehung steht.

Stellt der Vergleicher Com im Zuge der Durchführung eines Vergleichs zwischen zwei Zeitinformationen fest, dass diese nicht in der zuvor erwähnten festgelegten Beziehung zueinander stehen - also ungleich sind -so bewirkt er wiederum, dass die Verknüpfungsschaltung Vs1 übertragungsfähig gemacht wird. Damit wird die in dem Speicher M1 enthaltene Zeitinformation in den Speicher M2 eingespeichert, so dass dann wieder beide Speicher M1 und M2 dieselbe Zeitinformation gespeichert enthalten.

Durch den am Ausgang av2 des Vergleichers Com angeschlossenen ZähIerCnt wird das Auftreten jeder Ungleichheit zwischen den jeweils miteinander verglichenen Zeitinformationen gezählt Die Anordnung mag dabei so getroffen sein, dass der Zähler Cnt bei Erreichen einer bestimmten Zählerstellung, beispielsweise bei der Zählerstellung 2, ein Fehlermeldesignal abgibt, welches beispielsweise zur Sperrung oder Löschung des Speichers M3 herangezogen wird. Der Zähler Cnt kann mit einem Rückstelleingang am Ausgang av1 des Vergleichers Com angeschlossen sein.

Durch die vorstehend erläuterte Verfahrensweise bei der in der Zeichnung dargestellten Schaltungsanordnung ist also sichergestellt, dass nur solche Zeitinformationen für die Steuereinrichtung Con der Verkehrssignalanlage bereitgestellt werden, bezüglich derer eine Plausibilität dafür vorliegt, dass sie auch richtig sind. Auf diese Weise können entweder in der betrachteten Schaltungsanordnung auftretende Fehler oder im Zuge der Übertragung der jeweiligen Zeitinformation auftretende Störungen erkannt werden, die nicht nur eine einmalige Verfälschung einer Zeitinformation bewirken, sondern die eine mehrmalige Zeitinformationsverfälschung hervorrufen.

Abschliessend sei noch bemerkt, dass für die Realisierung der erläuterten Schaltungsanordnung ein Mikroprozessor bzw. ein Mikrocomputer verwendet werden kann.

## Patentansprüche

1. Verfahren zur Überprüfung aufeinanderfolgend empfangener, von einer zentralen Stelle, insbesondere einem Funksender, ausgesandter Zeitinformationen, die in örtlich voneinander getrennten Verkehrssignalanlagen jeweils zur zeitgerechten Steuerung dieser Anlagen einzelnen Verkehrssignalprogrammen entsprechend verwendet werden, bei dem ein erster und ein zweiter Speicher (M1, M2) verwendet werden, wobei der erste Speicher (M1) zur Aufnahme der jeweils zuletzt empfangenen Zeitinformation dient, und die vom ersten Speicher (M1) auf den zweiten Speicher (M2) übertragene Zeitinformation im zweiten Speicher (M2) jeweils um den Betrag der Zeitspanne zwischen zwei aufeinanderfolgend empfangenen Zeitinformationen verändert wird, und bei dem die Inhalte des ersten und des zweiten Speichers (M1, M2) periodisch im Takt der aufeinanderfolgenden Zeitinformationen miteinander verglichen werden, dadurch gekennzeichnet, dass unter Verwendung eines dritten Speichers (M3) bei jedem eine Übereinstimmung ergebenden Vergleich der Inhalte des ersten und zweiten Speichers (M1, M2) der Inhalt des ersten Speichers (M1) auf den dritten Speicher (M3) und lediglich bei einem eine Nichtübereinstimmung ergebenden solchen Vergleich der Inhalt des ersten Speichers (M1) auf den zweiten Speicher (M2) übertragen wird, und dass der Inhalt des dritten Speichers (M3) zur Steuerung der Programmabwicklung der Verkehrssignalanlage verwendet wird.

## Claims

1. A method of checking consecutively received items of time information which are transmitted from a central station, in particular a radio transmitter, and which are used in traffic signalling installations in separate locations for the prompt control of these installations in accordance with individual traffic signal programmes, in which a first and a second store (M1, M2) are used, where the first store (M1) serves to receive the item of time information which was in each case the last to have been received, and the item of time information which is transferred from the first store (M1) to the second store (M2) is modified in the second store (M2) in each case by the amount of the time interval between two consecutively received items of information, and in which the contents of the first and second stores (M1, M2) are compared with one another periodically in the timing of the consecutive items of time information, characterised in that, using a third store (M3) in the case of a comparison which results in identity between the contents of the first and second stores (M1, M2), the content of the first store (M1) is transferred to the third store (M3) and only in the event of a comparison which results in non-identity is the content of the first store (M1) transferred to the second store (M2), and that the content of the third store (M3) is used to control the programme sequence of the traffic signalling installation.

## Revendications

1. Procédé pour contrôler des informations de temps reçues successivement et émises par un poste central, notamment un émetteur radio, et qui sont utilisées de façon correspondante dans des installations du feu de signalisation routière, séparées localement les unes des autres, pour réaliser la commande de façon correcte dans le temps de ces installations conformément à un des programmes individuels des feux de signalisation routière, et selon lequel on utilise une première et une seconde mémoires (M1, M2), la première (M1) servant à la réception de l'information de temps reçue respectivement en dernier, et l'information de temps transmise par la première mémoire (M1) à la seconde mémoire (M2) est modifiée dans la seconde mémoire (M2), de la valeur de l'intervalle de temps existant entre deux informations de temps reçues successivement, et selon les contenus des première et seconde mémoires (M1, M2) sont comparés périodiquement entre eux à la cadence des informations de temps successives, caractérisé par le fait que dans le cas de l'utilisation d'une troisième mémoire (M3), lors de chaque comparaison des contenus des première et seconde mémoires (M1, M2) fournissant une coïncidence, le contenu de la première mémoire (M1) est transmis à la troisième mémoire (M3), et que le contenu de la première mémoire (M1) est transmis à la seconde mémoire (M2) uniquement dans le cas d'une telle comparaison fournissant une non coïncidence, et que le contenu de la troisième mémoire (M3) est utilisé pour commander l'exécution du programme de l'installation du feu de signalisation routière.
